# FASCICULE DE BREVET EUROPEEN

(11) **EP 1 876 929 B1**
(45) Date de publication et mention de la délivrance du brevet: **02.10.2013**
(21) Numéro de dépôt: 06743853.1
(22) Date de dépôt: 27.04.2006
(51) Int. Cl.: A47C 23/06

(54) **DISPOSITIF DE SUSPENSION DE LATTES DE SOMMIER**
VORRICHTUNG ZUR AUFHÄNGUNG VON BETTLATTEN
DEVICE FOR THE SUSPENSION OF SLATS FOR A BED

(30) Priorité: 27.04.2005 FR 0504260
(43) Date de publication de la demande: 16.01.2008
(73) Titulaire: Tournadre SA Standard Gum, 18000 Bourges (FR)
(72) Inventeur: LOBRY, Pascal, F-18000 Bourges (FR)
(74) Mandataire: Balesta, Pierre
(86) Numéro de dépôt international: PCT/FR2006/050396
(87) Numéro de publication internationale: WO 2006/114554

(56) Documents cités:
- EP-A- 0 641 534
- EP-A- 1 114 597
- DE-U- 8 708 934
- DE-U- 9 004 207

## Description

L'invention concerne un dispositif de suspension de lattes de sommier comprenant au moins un gousset formant logement pour accueillir l'extrémité d'une latte de sommier, ledit dispositif ayant des moyens de fixation pour permettre la fixation du gousset sur un cadre de sommier.

On connaît de tels dispositifs, décrit par exemple dans le document DE 9004207U, qui permettent de tenir une ou plusieurs lattes pour former le sommier d'un lit. Généralement, ces dispositifs forment un bloc de fixation pour une ou deux lattes fixées au sommier par des fixations telles que des ancrages.

Cependant, de tels dispositifs nécessitent, pour être mis en place sur des sommiers, le perçage de ces derniers par des fabricants équipés de machines spéciales de perçages ou de fixations, afin d'assurer un bon positionnement des éléments les uns par rapport aux autres et obtenir un alignement des lattes. En particulier, il est préférable de procéder à un bon positionnement des fixations de chaque bloc sur le cadre de sommier pour pouvoir ensuite mettre en place les lattes de manière sensiblement parallèles les unes par rapport aux autres.

Le but de la présente invention est de fournir un dispositif qui permette d'assurer un montage rapide par le consommateur, ou d'assurer un pré-montage plus rapide en usine.

Ce but de l'invention est atteint par le fait que le dispositif comporte une pluralité de n goussets reliés par des moyens formant bande de liaison, agencés de manière à permettre un déplacement relatif d'au moins certains goussets adjacents du point de vue de la fixation du dispositif sur le cadre de sommier.

L'ensemble des goussets et des moyens formant bande de liaison forme un tout pouvant être aisément manipulé et monté.

En conséquence, le pré-montage en usine peut être effectué de manière plus rapide. Par ailleurs, le consommateur, même s'il n'est pas habitué à ce type de montage, peut réaliser lui-même une pose rapide du dispositif.

En outre, le fait que les goussets soient agencés de manière à permettre un déplacement relatif de certains d'entre eux, permet de compenser des défauts de montage éventuels et de modifier l'espacement entre les lattes, par exemple pour prévoir plus de lattes dans la partie du sommier correspondant au dos que dans celle correspondant aux pieds. Par ailleurs, cela permet aussi d'offrir le jeu nécessaire pour permettre le déplacement d'un gousset par rapport à l'autre, en particulier pour les lits présentant des sommiers dont la tête et/ou les pieds sont relevables.

Préférentiellement, les moyens de liaison comportent un tronçon de liaison entre deux goussets adjacents et au moins un des tronçons de liaison présente au moins une ondulation.

Préférentiellement, les tronçons de liaison sont analogues et présentent une ou plusieurs ondulations. En outre, ces dernières sont préférentiellement de forme et d'amplitude analogues.

Grâce à la déformabilité du tronçon de liaison, en particulier par déformation élastique, la mobilité d'un gousset par rapport au gousset qui lui est directement adjacent, est permise et autorise un rattrapage des défauts éventuels qui sont généralement dus au mauvais positionnement des goussets les uns par rapport aux autres, lors du montage du dispositif sur le sommier de lit.

L'utilisateur retrouve ainsi un confort analogue à celui qu'il aurait obtenu avec des blocs séparés montés en usine.

Le tronçon de liaison est préférentiellement sinueux. Les sinuosités peuvent se présenter sous la forme d'ondulations ou de plis en accordéon, qui s'étendent préférentiellement entre deux goussets adjecents, soit dans un plan parallèle à celui comprenant les lattes insérées dans les goussets, soit dans un plan perpendiculaire à ce dernier.

Afin d'optimiser le temps de montage, le nombre de goussets n est préférentiellement choisi de sorte que le dispositif permet d'équiper toute une longueur standard d'un lit, en particulier pour une longueur égale à 1,90 m, 2 m ou plus. Si l'ensemble est plus long que le cadre de sommier, il suffit de couper la bande à la bonne longueur en utilisant seulement le nombre de goussets nécessaire.

Ainsi, il peut être prévu de fournir un kit de montage comprenant deux dispositifs destinés à équiper les deux côtés longitudinaux d'un sommier. Il peut aussi être prévu des sous-ensembles dont le nombre sera choisi en fonction de la longueur du lit ; cependant, on comprend que le montage de tels sous-ensembles nécessite plus de temps de montage.

Les moyens de fixation sont préférentiellement choisis parmi des ancrages en queue de sapin (auquel cas, le cadre de sommier peut être pré-percé, pré-rainuré ou pré-usiné, ou, au contraire, être percé lors de la mise en place du dispositif), un agrafage par rivets, un agrafage par pointes et un clippage dans ou sur un profilé préalablement fixé sur le cadre de sommier.

L'invention sera bien comprise et ses avantages apparaîtront mieux à la lecture de la description détaillée qui suit, de modes de réalisation de l'invention représentés à titre d'exemples non limitatifs.

La description se réfère aux dessins annexés sur lesquels :
- la figure 1 représente une vue en perspective d'un lit équipé d'un dispositif selon l'invention,
- la figure 2A représente une vue de côté du dispositif de la figure 1 sans le lit,
- la figure 2B représente une coupe partielle du dispositif de la figure 2A selon la ligne IIB-IIB,
- la figure 2C représente un agrandissement IIC d'une partie du dispositif de la figure 2A,
- la figure 3A représente une vue de côté d'un dispositif selon une variante,
- la figure 3B représente une vue en perspective du dispositif de la figure 3A,
- la figure 4A représente une vue de côté d'un dispositif selon une autre variante,
- la figure 4B représente une vue en perspective du dispositif de la figure 4A,
- la figure 4C représente un agrandissement IVC d'une partie du dispositif de la figure 4A,
- la figure 5A représente une vue de côté d'un dispositif selon une autre variante,
- la figure 5B représente une vue en perspective du dispositif de la figure 5A,
- la figure 6A représente une vue de côté d'un dispositif selon une autre variante, et
- la figure 6B représente une vue en perspective du dispositif de la figure 6B.

La figure 1 représente un lit 10 équipé d'un matelas 12 qui repose sur un sommier à lattes 14 fixées sur un cadre de lit 16. Le sommier à lattes 14 comporte une pluralité n de lattes 18.

Chaque extrémité de latte 16 est fixée dans un gousset 20 formant logement et l'ensemble des n goussets 20 est relié par des moyens formant bande de liaison 22. Ainsi, les goussets 20 sont reliés l'un à l'autre pour former un dispositif selon l'invention.

En fait, les goussets 20 sont reliés successivement de manière à former un chapelet de n goussets d'une longueur correspondant soit à la longueur standard d'un sommier, c'est-à-dire préférentiellement de longueurs L égales à 1,90 m ou 2 m et plus, soit à un multiple ou un sous-multiple d'une telle longueur L. Le chapelet peut en particulier être d'une longueur égale à un multiple de deux par rapport à la longueur du cadre de sommier, de sorte que l'utilisateur n'a qu'à le couper en deux pour pouvoir complètement équiper un lit.

La figure 2A montre, en vue de côté, une partie du dispositif illustré sur la figure 1.

Des moyens formant bande de liaison 22 relient les goussets 20 par leur partie supérieure 20A. Les moyens formant bande de liaison 22 comportent un tronçon de liaison 22A entre chaque paire de deux goussets adjacents 18, qui se présente préférentiellement sur la forme d'une bande, dont la largeur I22A est sensiblement égale à la profondeur P₂₀ d'un gousset 20 ; P₂₀ correspondant sensiblement à la profondeur du logement formé dans le gousset 20 pour accueillir une extrémité de latte (à l'épaisseur des parois du gousset près).

Au moins un des tronçons de liaison 22A présente au moins une ondulation 24. En l'espèce, tel qu'illustré sur la figure 2A, chacun des tronçons de liaison 22A présente une pluralité d'ondulations 24 qui sont d'amplitude plus ou moins importante, et qui permettent d'obtenir des fixations à distance variable et de s'affranchir des zones sans support qui se plient, en particulier dans le cas des lits à sommier dont la tête et/ou les pieds sont relevables.

En effet, on comprend que d'une part, ces tronçons de liaison 22A permettent de rattraper tous défauts de montage des goussets 20, et d'autre part, autorisent un déplacement relatif d'au moins certains goussets adjacents 20, du point de vue de la fixation du dispositif sur le cadre de sommier 16.

Le déplacement relatif entre deux goussets peut, par exemple, être nécessaire dans un plan P₁ parallèle à celui P₁₈ comprenant les lattes 18, en particulier lors du montage du dispositif et de la fixation des goussets au sommier à lattes 16. Dans ce cas, les tronçons de liaison 22A s'étirent préférentiellement selon une direction indiquée par la flèche F1 illustrée sur la figure 2A, de sorte que l'écartement e₂₀ puisse être ajusté en fonction d'éventuels écarts entre les distances de perçage dans le cadre de sommier 16 et permettre la fixation du dispositif sur ce dernier.

Les moyens de fixation illustrés sur les figures 2A et 2B comportent des ancrages en queue de sapin 28 destinés à être insérés dans des perçages (non illustrés) prévus à cet effet dans le cadre de sommier 16, en particulier dans les longs pans du cadre de sommier. En l'espèce, chaque gousset 20 présente en partie inférieure 20B un ancrage en queue de sapin 28. On comprend que la déformabilité des ondulations permet de rattraper les défauts d'écartements de ces perçages, en particulier lorsque l'écartement entre ces perçages ne correspond pas exactement à l'écartement entre les ancrages en queue de sapin 28.

Par ailleurs, le déplacement relatif entre deux goussets adjacents 20 peut aussi s'effectuer par une augmentation de l'écartement e24 des ondulations 24, en particulier pour permettre un relevage du sommier du côté dela tête et/ou des pieds, tel qu'illustré schématiquement en traits pointillés sur la figure 2A. En effet, la figure 2A montre en traits pleins le dispositif en situation de repos, dans laquelle les ondulations 24 ont une amplitude moyenne, et peuvent être soit étirées, soit rapprochées.

Dès lors que l'utilisateur souhaite relever la tête et/ou les pieds, il est nécessaire que les goussets puissent être mobiles les uns par rapport aux autres, en particulier au voisinage de l'axe d'inclinaison. En effet, on comprend que selon l'inclinaison recherchée, l'écartement entre deux lattes 18 adjacentes situées de part et d'autre de cet axe d'inclinaison, c'est-à-dire entre deux points de fixation des goussets 20 correspondants, doit pouvoir être modifié.

De tels déplacements entre les goussets 20, i.e. l'étirement des tronçons de liaison 22A et/ou l'augmentation de l'écartement des ondulations 24, sont possibles dès lors que les tronçons de liaison 22A sont aptes à se déformer de préférence de manière élastique.

Pour permettre une telle déformation, les moyens formant bande de liaison 22, en l'espèce les tronçons de liaison 22A, comportent un matériau choisi parmi les polymères, les textiles et/ou les métaux.

On comprend que les tronçons de liaison 22A présentent une souplesse plus ou moins importante permettant un déplacement relatif des goussets adjacents l'un par rapport à l'autre, selon la nature du ou des matériau(x) choisi(s) et selon le nombre et l'amplitude des ondulations 24 formées sur les tronçons de liaison 22A. Ainsi, selon la qualité de sommier recherchée, les tronçons de liaison du dispositif selon l'invention seront plus ou moins souples.

Par ailleurs, le choix des matériaux, ainsi que la forme et le nombre des ondulations vont permettre les différents types de déplacements précités entre deux goussets adjacents 20.

Ainsi, les moyens formant bande de liaison comportent préférentiellement un ruban tissé 26 tel qu'illustré sur la figure 2C, de préférence en textile, éventuellement surmoulé avec un matériau polymère présentant-une élasticité ad hoc. On comprend que sans être surmoulé, le ruban tissé 26 autorise un déplacement relatif entre certains des goussets, mais ne pourrait conserver les ondulations 24. En effet, la partie surmoulée 27 recouvrant le ruban tissé 26 permet de renforcer ce dernier et de maintenir les ondulations 24, tout en permettant l'extension ou la rétractation des tronçons de liaison 22A.

Selon une variante de l'invention, illustrée sur les figures 3A et 3B, les moyens formant bande de liaison 122 relient les goussets 120 par leur partie inférieure 120B.

En l'espèce, chaque gousset 120 est relié, en partie inférieure, à des moyens de suspension élastique 126 et les moyens formant bande de liaison 122 sont préférentiellement formés en partie inférieure des goussets 120B, de manière à relier les moyens de suspension élastique.

Ainsi, on comprend qu'en l'absence de tels moyens de suspension élastique 126, les moyens formant bande de liaison 122 relient directement les goussets 120 par leur partie inférieure 120B, tandis qu'en présence de moyens de suspension élastique 126, les moyens formant bande de liaison 122 relient indirectement les goussets 120 par leur partie inférieure 120B. Bien entendu, les moyens formant bande de liaison 122 pourraient relier les goussets 120 dans d'autres régions, par exemple en partie intermédiaire comme indiqué en 122'A par des traits pointillés.

De tels moyens de suspension élastique 126 sont connus pour autoriser un déplacement des lattes les unes par rapport aux autres et permettre un confort supérieur de l'utilisateur.

Le fait que les moyens formant bande de liaison 122 relient en partie inférieure 126B les moyens de suspension élastique 126, favorise leur positionnement correct par rapport au sommier, sans nuire à la suspension.

Comme pour la variante précédemment décrite, les moyens formant bande de liaison 122 présentent un tronçon de liaison 122A entre deux goussets adjacents 120, en l'espèce entre les moyens de suspension élastique 126 de deux goussets adjacents 120, chaque tronçon de liaison 122A présentant au moins une ondulation 124.

Le dispositif selon l'invention, et en particulier la variante illustrée sur les figures 3A et 3B, est moulé en une seule pièce 150.

Ainsi, le matériau formant les goussets 120, et préférentiellement les moyens de suspension élastique 126, est préférentiellement le même que celui composant les moyens formant bande de liaison 122.

Les moyens formant bande de liaison 122 permettent, en particulier, de fixer le dispositif à l'aide de moyens de fixations, tels que l'agrafage par rivets (non illustrés) ou l'agrafage par pointes 128. Dans ce dernier cas, l'agrafage s'effectue préférentiellement entre deux goussets adjacents, soit dans une zone des moyens formant bande de liaison 122 qui ne présente pas d'ondulation, comme illustré sur la figure 3B, soit en écrasant une ondulation.

Les moyens de suspension élastique peuvent être en particulier au nombre de deux par goussets, tel qu'illustré sur les figures 3A et 3B, ou bien être au nombre d'un par gousset, tel qu'illustré sur les figures 4A et 4B. Leur forme, leur nombre et le matériau les formant, sont choisis par le fabricant, en fonction du confort recherché. Lors de la rénovation de son sommier, l'utilisateur choisira ainsi le dispositif qui lui convient.

Pour chaque gousset 220, le moyen de suspension élastique 226 représenté sur les figures 4A et 4B, est respectivement relié par sa partie supérieure 226A à la partie inférieure 220B du gousset 220 correspondant, tandis que les moyens de suspension 226 de deux goussets adjacents 220 sont reliés l'un à l'autre par leur partie inférieure 226B à l'aide des moyens formant bande de liaison 222.

Les moyens formant bande de liaison des variantes précitées et en particulier ceux de la variante illustrée sur les figures 4A à 4C, peuvent être en une seule pièce mono-matière ou comporter un feuillard métallique 230 présentant les ondulations 224. Dans ce dernier cas, les moyens formant bande de liaison 222 comportent préférentiellement une partie surmoulée 232 sur ce feuillard métallique 230, telle qu'illustré sur la figure 4C.

L'ensemble formé par le feuillard métallique 230 et la partie surmoulée 232 permet d'obtenir à la fois la rigidité nécessaire pour conserver la forme des ondulations 224 et la déformabilité requise pour permettre la déformation de ces dernières et ainsi autoriser un déplacement relatif de certains goussets adjacents 220. Préférentiellement, la déformation est élastique pour permettre aux ondulations 224 de revenir naturellement à leur position au repos représentée sur les figures.

Cet ensemble peut être fixé à un cadre de sommier 16, à l'aide des moyens de fixations précités ou par clippage 228 dans ou sur un profilé (non illustré) préalablement fixé sur le cadre de sommier. Selon la forme des moyens de suspension 226, on peut prévoir un ou plusieurs clips par gousset. En l'espèce, le dispositif illustré sur les figures 4A et 4B présente deux clips 228 agencés de part et d'autre de chaque gousset 220.

Comme décrit précédemment, le dispositif peut être moulé en une seule pièce ; les moyens formant bande de liaison peuvent comporter un ruban tissé et/ou un feuillard métallique éventuellement surmoulé ou bien, tel qu'illustré à titre d'exemple sur les figures 4A et 4B, les goussets 220 peuvent être clippés aux moyens formant bande de liaison 222 à l'aide de clips 234 de type connu.

Selon une autre variante illustrée sur les figures 5A et 5B, en plus des moyens formant bande de liaison 322 qui permettent de relier tous les goussets en chapelet, le dispositif comporte des deuxièmes moyens formant bande de liaison 336 qui permettent de relier les goussets par groupe d'au moins deux goussets. En l'espèce, des ponts de liaison 336 relient les goussets 320 deux par deux, préférentiellement en partie supérieure 320A.

Ainsi, les goussets 320 sont reliés en partie inférieure 320B, à l'aide de moyens formant bande de liaison 322 tels que précités, de manière à former un chapelet. En l'espèce, le dispositif illustré sur les figures 5A et 5B comportant des moyens de suspension élastique 326, les goussets 320 sont reliés par la partie inférieure 326B des moyens de suspension élastique 326, tandis qu'ils sont reliés par paires en partie supérieure. Cette variante permet en particulier d'équiper les sommiers connus du type sommier bilattes et trilattes.

A cet effet, les ponts de liaison 336 reliant deux par deux, de manière adjacente, les goussets 320 sans pour autant relier l'ensemble des goussets de manière continue, comportent préférentiellement un tronçon de liaison 336A qui présente au moins une ondulation 338.

En partie inférieure, les paires 340 de goussets sont reliées par des moyens formant bande de liaison 322 décrits selon l'une quelconque des variantes précitées comportant en particulier des tronçons de liaison 322A qui présentent au moins-une ondulation 324.

En outre, au sein d'une paire 340, les goussets 320 sont reliés l'un à l'autre par des moyens formant bande de liaison 322' comportant préférentiellement un tronçon de liaison 322'A présentant au moins une ondulation 324'.

Un tel dispositif est préférentiellement fixé au cadre de sommier au voisinage des moyens formant bande de liaison 322 qui permettent de relier les paires 340 entre elles. Les moyens de fixations peuvent être choisis parmi les ancrages en queue de sapin, l'agrafage par pointes, le clippage dans ou sur un profilé, ou tel qu'illustré sur la figure 5B, l'agrafage par rivets 328. Dans ce dernier cas, l'agrafage s'effectue préférentiellement entre deux goussets adjacents, dans une zone des moyens formant bande de liaison 322 qui ne présente pas d'ondulation, comme illustré sur la figure 5B, ou en écrasant une ondulation.

Selon une autre variante illustrée sur les figures 6A et 6B, les goussets 420 sont reliés les uns aux autres, en partie inférieure 420B, par des moyens formant bande de liaison 422. En l'espèce, le dispositif comporte, en partie inférieure 420B des goussets 420, des moyens de suspension élastique 426 qui sont reliés l'un à l'autre par l'intermédiaire des moyens formant bande de liaison 422. Les moyens formant bande de liaison 422 comportent un tronçon de liaison 422A qui présente au moins une ondulation 424 entre deux goussets 420 adjacents.

La forme des moyens de suspension élastique 426 et l'amplitude des ondulations 424 sont choisies de manière à ce que les moyens de suspension élastique 426 et les moyens formant bande de liaison 422 sont reliés de manière continue sans point d'inflexion entre les deux, c'est-à-dire que la courbure des ondulations 424 suit préférentiellement celle des moyens de suspension élastique 426, comme illustré sur les figures 6A et 6B.

En outre, les goussets 420 sont reliés en partie supérieure 420A l'un à l'autre par des deuxièmes moyens formant bande de liaison, en l'espèce des ponts de liaison 436 qui comportent un tronçon de liaison 436A qui présente au moins une ondulation 438.

De même qu'en partie inférieure, la forme et l'amplitude des ondulations 438 de ces ponts de liaison 436 sont choisies de manière à relier les goussets 420 de manière continue.

Le dispositif ainsi obtenu se présente sous la forme d'un chapelet sinueux qui s'étend sous la forme d'une succession d'ondulations continues en partie supérieure et en partie inférieure.

Les moyens de fixations permettant le maintien -du dispositif sur un cadre de sommier sont d'un des types précités.

Les deuxièmes moyens formant bande de liaison 236 et 336 sont de la nature analogue et sont obtenus de manière analogue aux moyens formant bande de liaison 20 ; 120 ; 220 ; 320 ; 420. En particulier ces deuxièmes moyens formant bande de liaison 236 et 336 peuvent comporter un ruban tissé et/ou un feuillard métallique, être éventuellement surmoulés, moulés en une seule pièce avec le dispositif ou être clippés aux goussets.

## Revendications

1. Dispositif de suspension de lattes de sommier comprenant au moins un gousset formant logement (20 ; 120 ; 220 ; 320 ; 420) pour accueillir l'extrémité d'une latte (18 ; 118 ; 218 ; 318 ; 418) de sommier, ledit dispositif ayant des moyens de fixation (28 ; 128 ; 228 ; 328) pour permettre la fixation du gousset (20 ; 120 ; 220 ; 320 ; 420) sur un cadre de sommier (16),
**caractérisé en ce qu'**il comporte une pluralité de n goussets (20 ; 120 ; 220 ; 320 ; 420) reliés par des moyens formant bande de liaison (22 ; 122 ; 222 ; 322 ; 422), agencés de manière à permettre un déplacement relatif d'au moins certains goussets (20 ; 120 ; 220 ; 320 ; 420) adjacents du point de vue de la fixation du dispositif sur le cadre de sommier (16).

2. Dispositif selon la revendication précédente, **caractérisé en ce que** les moyens formant bande de liaison (22 ; 122 ; 222 ; 322 ; 422) comportent au moins un tronçon de liaison (22A ; 122A ; 222A ; 322A ; 422A) entre deux goussets (20 ; 120 ; 220 ; 320 ; 420) adjacents et **en ce qu'**au moins un des tronçons de liaison (22A ; 122A ; 222A ; 322A ; 422A) présente au moins une ondulation (24 ; 124 ; 224 ; 324 ; 424).

3. Dispositif selon la revendication précédente, **caractérisé en ce que** ledit -tronçon de liaison (22A ; 122A ; 222A ; 322A ; 422A) est sinueux.

4. Dispositif selon la revendication 2 ou 3, **caractérisé en ce qu'**il comporte une pluralité de tronçons de liaison (22A ; 122A ; 222A ; 322A ; 422A) analogues et **en ce que** chacun des tronçons de liaison présente une ou plusieurs ondulations (24 ; 124 ; 224 ; 324 ; 424).

5. Dispositif selon l'une quelconque des revendications précédentes, **caractérisé en ce que** n est choisi de sorte que le dispositif permet d'équiper toute une longueur (L) d'un lit (10).

6. Dispositif selon l'une quelconque des revendications précédentes, **caractérisé en ce que** les moyens formant bande de liaison (22 ; 322 ; 422) relient les goussets (20 ; 320 ; 420) par leur partie supérieure (20A ; 320A ; 420A).

7. Dispositif selon l'une quelconque des revendications précédentes, **caractérisé en ce que** les moyens formant bande de liaison (222 ; 322 ; 422) relient les goussets (220 ; 320 ; 420) par leur partie inférieure (220B ; 320B ; 420B).

8. Dispositif selon l'une quelconque des revendications précédentes, **caractérisé en ce que** chaque gousset (220 ; 320 ; 420) est relié, en partie inférieure (220B ; 320B ; 420B), à des moyens de suspension élastique (226 ; 326 ; 426) et **en ce que** les moyens formant bande de liaison (222 ; 322 ; 422) sont formés en partie inférieure (2208 ; 320B ; 420B) des goussets (220 ; 320 ; 420), de manière à relier les moyens de suspension élastique (226 ; 326 ; 426).

9. Dispositif selon la revendication 7 ou 8, **caractérisé en ce qu'**il comporte des deuxièmes moyens de liaison (336 ; 436), en partie supérieure (320A ; 420A) des goussets (320 ; 420), qui permettent de relier les goussets (20 ; 120 ; 220 ; 320 ; 420) au moins par deux.

10. Dispositif selon l'une quelconque des revendications précédentes, **caractérisé en ce que** les moyens de fixation (28 ; 128 ; 228 ; 328) sont choisis parmi des ancrages en queue de sapin (28), un agrafage par rivets (328), un agrafage par pointes (128) et un clippage (228) dans un profilé préalablement fixé sur le cadre du sommier (16).

11. Dispositif selon l'une quelconque des revendications précédentes, **caractérisé en ce que** les moyens formant bande de liaison (22 ; 122 ; 222 ; 322 ; 422 ; 236 ; 336) comportent un ruban tissé (26).

12. Dispositif selon l'une quelconque des revendications précédentes, **caractérisé en ce que** les moyens formant bande de liaison (22 ; 122 ; 222 ; 322 ; 422 ; 236 ; 336) comportent un feuillard métallique (230).

13. Dispositif selon l'une quelconque des revendications 1 à 12, **caractérisé en ce que** le dispositif est moulé en une seule pièce (150).

14. Dispositif selon l'une quelconque des revendications 1 à 12, **caractérisé en ce que** les goussets (20 ; 120 ; 220 ; 320 ; 420) sont clippés aux moyens formant bande de liaison (22 ; 122 ; 222 ; 322 ; 422 ; 236 ; 336).

15. Dispositif selon l'une quelconque des revendications précédentes, **caractérisé en ce que** les moyens formant bande de liaison (22 ; 122 ; 222 ; 322 ; 422 ; 236 ; 336) comportent une partie surmoulée (27 ; 232).

16. Dispositif selon l'une quelconque des revendications 1 à 14, **caractérisé en ce que** les moyens formant bande de liaison (22 ; 122 ; 222 ; 322 ; 422 ; 236 ; 336) comportent un matériau choisi parmi les polymères, les textiles et les métaux.

## Patentansprüche

1. Federungsvorrichtung für Latten eines Bettrosts, umfassend wenigstens eine eine Aufnahme bildende Tasche (20; 120; 220; 320; 420), um das Ende einer Latte (18; 118; 218; 318; 418) eines Bettrosts aufzunehmen, wobei die Vorrichtung Befestigungsmittel (28; 128; 228; 328) umfaßt, um die Befestigung der Tasche (20; 120; 220; 320; 420) an einem Bettrostrahmen (16) zu ermöglichen,
**dadurch gekennzeichnet, daß** sie eine Vielzahl von n Taschen (20; 120; 220; 320; 420) umfaßt, die durch ein Verbindungsband bildende Mittel (22; 122; 222; 322; 422) verbunden sind, welche dazu eingerichtet sind, eine Relativbewegung wenigstens einiger benachbarter Taschen (20; 120; 220; 320; 420) hinsichtlich der Befestigung der Vorrichtung an dem Bettrostrahmen (16) zu ermöglichen.

2. Vorrichtung nach dem vorhergehenden Anspruch, **dadurch gekennzeichnet, daß** die ein Verbindungsband bildenden Mittel (22; 122; 222; 322; 422) wenigstens einen Verbindungsabschnitt (22A; 122A; 222A; 322A; 422A) zwischen zwei benachbarten Taschen (20; 120; 220; 320; 420) umfassen und daß wenigstens einer der Verbindungsabschnitte (22A; 122A; 222A; 322A; 422A) wenigstens eine Welle (24; 124; 224; 324; 424) aufweist.

3. Vorrichtung nach dem vorhergehenden Anspruch, **dadurch gekennzeichnet, daß** der Verbindungsabschnitt (22A; 122A; 222A; 322A; 422A) schlängelnd ist.

4. Vorrichtung nach Anspruch 2 oder 3, **dadurch gekennzeichnet, daß** sie eine Vielzahl von ähnlichen Verbindungsabschnitten (22A; 122A; 222A; 322A; 422A) umfaßt und daß jeder der Verbindungsabschnitte eine oder mehrere Wellen (24; 124; 224; 324; 424) aufweist.

5. Vorrichtung nach einem der vorhergehenden Ansprüche, **dadurch gekennzeichnet, daß** n derart gewählt ist, daß die Vorrichtung ermöglicht, eine ganze Länge (L) eines Bettes (10) auszurüsten.

6. Vorrichtung nach einem der vorhergehenden Ansprüche, **dadurch gekennzeichnet, daß** die ein Verbindungsband bildenden Mittel (22; 322; 422) die Taschen (20; 320; 420) über ihren oberen Teil (20A; 320A; 420A) verbinden.

7. Vorrichtung nach einem der vorhergehenden Ansprüche, **dadurch gekennzeichnet, daß** die ein Verbindungsband bildenden Mittel (222; 322; 422) die Taschen (220; 320; 420) über ihren unteren Teil (220B; 320B; 420B) verbinden.

8. Vorrichtung nach einem der vorhergehenden Ansprüche, **dadurch gekennzeichnet, daß** jede Tasche (220; 320; 420) im unteren Teil (220B; 320B; 420B) mit Mitteln zum federnden Aufhängen (226; 326; 426) verbunden ist und daß die ein Verbindungsband bildenden Mittel (222; 322; 422) im unteren Teil (220B; 320B; 420B) der Taschen (220; 320; 420) gebildet sind, um die Mittel zum federnden Aufhängen (226; 326; 426) zu verbinden.

9. Vorrichtung nach Anspruch 7 oder 8, **dadurch gekennzeichnet, daß** sie zweite Verbindungsmittel (336; 436) im oberen Teil (320A; 420A) der Taschen (320; 420) umfaßt, die ermöglichen, die Taschen (20; 120; 220; 320; 420) wenigstens paarweise zu verbinden.

10. Vorrichtung nach einem der vorhergehenden Ansprüche, **dadurch gekennzeichnet, daß** die Befestigungsmittel (28; 128; 228; 328) aus Tannenbaumfuß-Verankerungen (28), einem Klammern mittels Nieten (328), einem Klammern mittels Stiften (128) und einem Einclipsen (228) in ein zuvor an dem Rahmen des Bettrosts (16) befestigtes Profil ausgewählt sind.

11. Vorrichtung nach einem der vorhergehenden Ansprüche, **dadurch gekennzeichnet, daß** die ein Verbindungsband bildenden Mittel (22; 122; 222; 322; 422; 236; 336) ein gewebtes Band (26) umfassen.

12. Vorrichtung nach einem der vorhergehenden Ansprüche, **dadurch gekennzeichnet, daß** die ein Verbindungsband bildenden Mittel (22; 122; 222; 322; 422; 236; 336) ein Metallband (230) umfassen.

13. Vorrichtung nach einem der Ansprüche 1 bis 12, **dadurch gekennzeichnet, daß** die Vorrichtung aus einem einzigen Stück (150) geformt ist.

14. Vorrichtung nach einem der Ansprüche 1 bis 12, **dadurch gekennzeichnet, daß** die Taschen (20; 120; 220; 320; 420) an die ein Verbindungsband bildenden Mittel (22; 122; 222; 322; 422; 236; 336) geclipst sind.

15. Vorrichtung nach einem der vorhergehenden Ansprüche, **dadurch gekennzeichnet, daß** die ein Verbindungsband bildenden Mittel (22; 122; 222; 322; 422; 236; 336) einen angeformten Teil (27; 232) umfassen.

16. Vorrichtung nach einem der Ansprüche 1 bis 14, **dadurch gekennzeichnet, daß** die ein Verbindungsband bildenden Mittel (22; 122; 222; 322; 422; 236; 336) ein aus den Polymeren, den Textilien und den Metallen ausgewähltes Material umfassen.

## Claims

1. Bed base slat suspension device comprising at least one gusset forming a housing (20; 120; 220; 320; 420) for accommodating the end of a bed base slat (18; 118; 218; 318; 418), said device having fixing means (28; 128; 228; 328) for allowing the fixing of the gusset (20; 120; 220; 320; 420) on a bed base frame (16),
**characterised in that** it comprises a plurality of n gussets (20; 120; 220; 320; 420) connected by means forming a connecting band (22; 122; 222; 322; 422), arranged so as to allow a relative movement of at least certain adjacent gussets (20; 120; 220; 320; 420) from the point of view of the fixing of the device on the bed base frame (16).

2. Device according to the preceding claim, **characterised in that** the means forming a connecting band (22; 122; 222; 322; 422) comprise at least one connecting section (22A; 122A; 222A; 322A; 422A) between two adjacent gussets (20; 120; 220; 320; 420) and **in that** at least one of the connecting sections (22A; 122A; 222A; 322A; 422A) has at least one undulation (24; 124; 224; 324; 424).

3. Device according to the preceding claim, **characterised in that** said connecting section (22A; 122A; 222A; 322A; 422A) is wavy.

4. Device according to Claim 2 or 3, **characterised in that** it comprises a plurality of similar connecting sections (22A; 122A; 222A; 322A; 422A) and **in that** each connecting section has one or more undulations (24; 124; 224; 324; 424).

5. Device according to any one of the preceding claims, **characterised in that** n is chosen so that the device allows equipping of an entire length (L) of a bed (10).

6. Device according to any one of the preceding claims, **characterised in that** the means forming a connecting band (22; 322; 422) connect the gussets (20; 320; 420) by their upper part (20A; 320A; 420A).

7. Device according to any one of the preceding claims, **characterised in that** the means forming a connecting band (222; 322; 422) connect the gussets (220; 320; 420) by their lower part (220B; 320B; 420B).

8. Device according to any one of the preceding claims, **characterised in that** each gusset (220; 320; 420) is connected, in the lower part (220B; 320B; 420B), to elastic suspension means (226; 326; 426) and **in that** the means forming a connecting band (222; 322; 422) are formed in the lower part (220B; 320B; 420B) of the gussets (220; 320; 420), so as to connect the elastic suspension means (226; 326; 426).

9. Device according to Claim 7 or 8, **characterised in that** it comprises second connecting means (336; 436), in the upper part (320A; 420A) of the gussets (320; 420), which make it possible to connect the gussets (20; 120; 220; 320; 420) at least in pairs.

10. Device according to any one of the preceding claims, **characterised in that** the fixing means (28; 128; 228; 328) are chosen from amongst "pine-tail" anchorages (28), riveting (328), tacking (128) and clipping (228) in a shaped section previously fixed on the bed base frame (16).

11. Device according to any one of the preceding claims, **characterised in that** the means forming a connecting band (22; 122; 222; 322; 422; 236; 336) comprise a woven strip (26).

12. Device according to any one of the preceding claims, **characterised in that** the means forming a connecting band (22; 122; 222; 322; 422; 236; 336) comprise a metal ribbon (230).

13. Device according to any one of Claims 1 to 12, **characterised in that** the device is moulded in a single piece (150).

14. Device according to any one of Claims 1 to 12, **characterised in that** the gussets (20; 120; 220; 320; 420) are clipped to the means forming a connecting band (22; 122; 222; 322; 422; 236; 336).

15. Device according to any one of the preceding claims, **characterised in that** the means forming a connecting band (22; 122; 222; 322; 422; 236; 336) comprise an overmoulded part (27; 232).

16. Device according to any one of Claims 1 to 14, **characterised in that** the means forming a connecting band (22; 122; 222; 322; 422; 236; 336) comprise a material chosen from amongst the polymers, textiles and metals.
